# FASCICULE DE BREVET EUROPEEN

(11) **EP 1 033 172 B1**
(45) Date de publication et mention de la délivrance du brevet: **17.08.2005**
(21) Numéro de dépôt: 00400309.1
(22) Date de dépôt: 03.02.2000
(51) Int. Cl.: B04B 9/06, B04B 9/08, B04B 15/02, B04B 7/06

(54) **Centrifugeuse à entraînement pneumatique et à filtration de l'atmosphère de son enceinte**
Zentrifuge mit Pneumatikantrieb und Filtration ihrer Gehäuseatmosphäre
Centrifuge with pneumatic drive and filtration of the atmosphere of its enclosure

(30) Priorité: 01.03.1999 FR 9902511
(43) Date de publication de la demande: 06.09.2000
(73) Titulaire: Jouan, 44800 Saint Herblain (FR)
(72) Inventeur: Letourneur, Jean-Claude Charles Michel, 44380 Pornichet (FR)
(74) Mandataire: Moncheny, Michel

(56) Documents cités:
- CH-A- 648 769
- DE-B- 1 034 550
- US-A- 4 036 428

## Description

La présente invention concerne une centrifugeuse selon le preambule de la revendication 1.

L'invention s'applique en particulier à la centrifugation de produits susceptibles de libérer des substances dangereuses, par exemple toxiques ou explosives.

Jusqu'à présent, de tels produits sont placés dans des récipients étanches que l'on dispose dans des logements du rotor qui sont eux-mêmes étanches. L'étanchéité des récipients et des logements est assurée en particulier par l'intermédiaire de joints.

Ainsi, il est possible de limiter les risques d'émission de substances dangereuses hors de l'enceinte de la centrifugeuse.

Toutefois, ces mesures ne permettent pas de supprimer les risques de telles émissions par exemple en cas de mauvaise fermeture des logements et/ou des récipients ou en cas d'usure de leurs joints d'étanchéité.

L'invention a pour but de résoudre ce problème en fournissant une centrifugeuse permettant de centrifuger, avec des conditions de sécurité améliorées, des produits susceptibles de libérer des substances dangereuses.

Le document DE-B-1 034 550 décrit une centrifugeuse selon le préambule de la revendication 1.

A cet effet, l'invention a pour objet une centrifugeuse selon la revendication 1.

Selon des modes particuliers de réalisation de l'invention, la centrifugeuse peut comprendre l'une ou plusieurs des caractéristiques des revendications dépendantes.

L'invention sera mieux comprise à la lecture de la description qui va suivre, donnée uniquement à titre d'exemple et faite en se référant aux dessins annexés, sur lesquels :
- la Fig.1 est une vue schématique latérale, partiellement en coupe, d'une centrifugeuse selon un mode de réalisation préféré de l'invention;
- la Fig.2 est une vue schématique de dessus agrandie du frein pneumatique de la centrifugeuse de la Fig.1;
- les Figs.3 à 5 sont des vues schématiques, en coupe et agrandies, illustrant la structure et le fonctionnement du dispositif de verrouillage de la porte de la centrifugeuse de la Fig.1; et
- la Fig.6 est une vue analogue à la Fig.1 illustrant un autre mode de réalisation.

La figure 1 représente schématiquement une centrifugeuse 1 qui comprend essentiellement :
- une cuve 3 calorifugée, portée par un bâti (non représenté), et munie d'une porte 4, la cuve 3 et la porte 4 formant une enceinte 5,
- un rotor 6 disposé dans l'enceinte 5 et muni de logements 7 de réception de récipients de produits à centrifuger,
- des moyens pneumatiques 8 d'entraînement en rotation du rotor 6,
- une unité 10 de purification de gaz soutiré de l'enceinte 5, et
- des moyens 11 de refroidissement de l'atmosphère de l'enceinte 5.

La porte 4 est articulée en 13 sur la cuve 3 pour être mobile entre une position fermée, telle que représentée sur la figure 1, et une position ouverte non représentée d'accès à l'intérieur de l'enceinte 5.

Lorsque la porte 4 est en position fermée, l'enceinte 5 est rendue étanche vis à vis de l'extérieur, en particulier grâce à un joint d'étanchéité 14 comprimé entre la porte 4 et la cuve 3.

En position ouverte, la porte 4 est relevée par rapport à sa position fermée.

La centrifugeuse 1 comporte en outre un dispositif pneumatique 16 (en pointillés) de verrouillage de la porte 4 en position fermée. Ce dispositif sera décrit ultérieurement en regard de la figure 3.

Les moyens 8 d'entraînement comprennent un arbre 18 solidaire du rotor 6 et une turbine 19 dont les pâles 20 sont représentées schématiquement sur la figure 1. Cette turbine 19 est solidaire de l'arbre 18.

Les moyens 8 d'entraînement comprennent également un système d'injection Venturi 21 qui comporte lui-même :
- un injecteur 22 de fluide d'entraînement,
- une tuyère divergente 23, dont l'entrée est légèrement espacée de la sortie de l'injecteur 22, et qui débouche à proximité des pâles 20, et
- une entrée 24 de fluide entraîné communiquant avec l'espace 240 séparant l'entrée de la tuyère 23 et la sortie de l'injecteur 22.

La centrifugeuse 1 comprend également un frein pneumatique 25 qui comprend (Fig.2) deux mâchoires 26 articulées à un arbre 27 et disposées de part et d'autre de l'arbre 18 d'entraînement du rotor 6.

Ces mâchoires 26 sont mobiles transversalement à l'arbre 18 entre une position rapprochée de freinage (non représentée), où elles enserrent l'arbre 18, et une position espacée, où l'arbre 18 tourne librement entre les mâchoires 26 comme représenté sur la figure 2.

Le frein 25 comprend en outre un ressort 28 de rappel des mâchoires 26 dans leur position rapprochée et un vérin pneumatique 29 simple effet disposé entre les mâchoires 23. Lorsque le vérin pneumatique 29 est alimenté en gaz sous pression, comme schématisé en gris sur la figure 2, les mâchoires 26 sont en position espacée. Lorsque le vérin 29 n'est pas alimenté en gaz sous pression, les mâchoires 26 sont en position rapprochée.

L'unité 10 de purification de gaz comprend par exemple un filtre du type HEPA.

Les moyens 11 de refroidissement de l'atmosphère de l'enceinte 5 comprennent un tube de Ranque 30. Ce dispositif classique comprend un générateur d'écoulement tourbillonnaire 31 auquel sont raccordées une entrée 32 d'alimentation en gaz sous pression, une sortie froide 33 et une sortie chaude 34 de gaz.

Comme illustré par la figure 3, le dispositif 16 de verrouillage comprend une gâche 36 solidaire de la porte 4, un premier pêne 37 et un deuxième pêne 38.

Le premier pêne 37 peut coulisser entre une position de verrouillage de la porte 4 (Fig.3), dans laquelle le premier pêne est engagé dans la gâche 36, et une position de déverrouillage de la porte (Fig.5), dans laquelle le pêne 37 est retiré de la gâche 36.

Le deuxième pêne 38 peut coulisser orthogonalement au premier pêne entre une position de blocage du premier pêne 37 dans sa position de verrouillage (Fig.3), et une position de libération du premier pêne 37 (Fig.5).

Dans sa position de blocage, le deuxième pêne 38 est engagé dans un évidement 39 ménagé dans le premier pêne 37.

Le premier pêne est constitué par la tige d'un premier vérin pneumatique 40 double effet et le deuxième pêne 38 est constitué par la tige d'une deuxième vérin pneumatique 41 simple effet.

Le dispositif 16 de verrouillage pneumatique comprend également :
- une vanne de verrouillage automatique 44 à trois voies et à deux positions, dont l'obturateur 45 est maintenu en position d'ouverture, contre l'effet d'un ressort 450, par la gâche 36 de la porte 4 lorsque cette dernière est en position fermée, et
- une vanne de commutation 46 à cinq voies et à deux positions dont l'obturateur 47 est actionnable manuellement.

L'obturateur 47 est coulissant entre une position de déverrouillage de la porte 4, où il comprime un ressort 470, et une position de verrouillage de la porte 4, ou position de repos, dans laquelle le ressort 470 n'est pas comprimé.

La centrifugeuse comprend en outre un silencieux 48, une source 49 d'air sous pression et une source 50 de gaz de décontamination, par exemple du formol. L'air de la source 49 est par exemple à une pression comprise entre 3 et 6 bars.

La structure du circuit de fluide raccordant les différents éléments de la centrifugeuse 1 apparaîtra clairement lors de la description du fonctionnement de cette centrifugeuse 1, qui va être faite pour commencer à partir des figures 1 et 3.

Sur la figure 3, comme sur les figures 4 et 5, l'intérieur des conduites contenant de l'air sous pression est représenté en gris.

La porte 4 étant en position fermée, l'air sous pression de la source 49 traverse la vanne 44 de verrouillage automatique, qui est en position ouverte, puis est divisé en deux flux.

Le premier de ces flux est acheminé par une conduite 51 vers la vanne de commutation 46. L'obturateur 47 étant au repos, c'est-à-dire en position de verrouillage de la porte 4, ce premier flux est ensuite acheminé par une conduite individuelle 52 vers une première partie 53 de la chambre 54 du premier vérin 40.

Ce premier flux repousse le piston 55 du premier vérin 40 vers la gauche sur la figure 3, si bien que le premier pêne 37 est poussé vers sa position de verrouillage de la porte 4.

On notera que lorsque l'obturateur 47 est au repos, là première partie 53 de la chambre 54 du premier vérin 40 est automatiquement mise en communication avec une sortie de la vanne 44 est donc avec la source 49, si bien que le verrouillage de la porte 4 est automatique.

Le deuxième flux issu de la vanne 44 de verrouillage automatique traverse une vanne 57 temporisée par une unité de pilotage 58 qui commande son ouverture pendant la durée de centrifugation. L'unité de pilotage 58 est par exemple une unité pneumatique ou mécanique.

Ce deuxième flux est lui-même partagé en sortie de la vanne 57 en deux flux.

Le premier de ces flux est envoyé, via une conduite 59, vers la chambre 60 du deuxième vérin 41, pour pousser le piston 61 de ce vérin vers le haut sur la figure 3, si bien que le deuxième pêne 38 est poussé dans sa position de blocage du premier pêne 37.

Ainsi, pendant toute la durée de centrifugation, c'est-à-dire tant que la vanne 57 est ouverte, le deuxième pêne 38 est en position de blocage du premier pêne 37 et le déverrouillage de la porte 4 est donc impossible.

Le deuxième flux d'air sous pression issu de la vanne 57 est canalisé par une conduite 62 puis alimente (Fig.1) :
- l'entrée 32 du tube de Ranque 30, via une vanne manuelle 63,
- en permanence le vérin 29 du frein pneumatique 25, et
- en permanence l'injecteur 22 du système d'injection Venturi 21.

Ainsi, pendant toute la durée de la centrifugation, le vérin pneumatique 29 du frein 25 est alimenté en air sous pression si bien que les mâchoires 26 sont en position espacée et laissent l'arbre 18 tourner librement.

L'injection d'air sous pression par l'injecteur 22 crée une dépression à la périphérie de l'espace 240 et donc au niveau de l'entrée 24 du système d'injection Venturi. Ainsi, du gaz est soutiré par une sortie 64 de l'enceinte 5, puis filtré dans le filtre 10. Ce gaz soutiré et filtré est ensuite aspiré dans le système d'injection Venturi 21 par l'entrée 24, puis éjecté de la tuyère 23, avec l'air sous pression issu de l'injecteur 22, en entraînant la turbine 19, l'arbre 18 et le rotor 6.

Après entraînement de la turbine 19, cet écoulement de fluide est ensuite évacué vers l'extérieur de la centrifugeuse 1 par l'intermédiaire du silencieux 48.

L'air détendu issu de la sortie chaude 34 du tube de Ranque est également évacué vers l'extérieur de la centrifugeuse 1 par le silencieux 48.

L'air détendu à basse température, par exemple -10°C, issu de la sortie froide 33 du tube de Ranque est acheminé par une conduite 65 vers une entrée 66 de l'enceinte 5. L'air froid est éjecté par cette entrée 66 sous et vers le rotor 6 en refroidissant alors l'atmosphère de l'enceinte 5.

Il est possible, en ouvrant une vanne manuelle 67, de faire circuler le gaz de décontamination de la source 50 dans la conduite 65 puis dans l'enceinte 5, et ainsi d'assurer un balayage de l'atmosphère de l'enceinte 5, du filtre 10, de la turbine 19 ainsi que du silencieux 48, avec ce gaz de décontamination.

A la fin du cycle de centrifugation, la vanne 57 est fermée automatiquement par l'unité de pilotage 58. Le vérin pneumatique 29 du frein 25 n'étant plus alimenté en air sous pression, les mâchoires 26 viennent se placer automatiquement en position rapprochée de freinage du rotor 6.

Comme illustré par la figure 4, l'air sous pression contenu dans la chambre 60 du deuxième vérin 41 est évacué par la conduite 59 puis par la conduite 62 vers le silencieux 48, et le piston 61 du deuxième vérin 41 est repoussé par un ressort 68. Ainsi, le deuxième pêne 38 est ramené dans sa position de libération du premier pêne 37.

En amenant manuellement l'obturateur 47 de la vanne de commutation 46 dans sa position de déverrouillage, on met alors en communication, via une conduite individuelle 69, la conduite 51 avec une deuxième partie 70 de la chambre 54 du premier vérin 40 à double effet. Ainsi, cette deuxième partie 70 de la chambre 54 est alimentée en air sous pression puisque la vanne 44 de verrouillage automatique est en position ouverte.

Simultanément, la première partie 53 de la chambre 54 est mise à l'air, par l'intermédiaire d'une conduite 71 (Figs.1 et 4) puis du silencieux 48.

Ainsi, le piston 55 du premier vérin est repoussé vers la droite sur la figure 1 et le premier pêne 37 est ramené vers sa position de déverrouillage.

Lorsque le premier pêne 37 est en position de déverrouillage, l'ouverture de la porte 4 est possible.

Lorsque la porte 4 quitte sa positon fermée (Fig.5), l'obturateur 45 de la vanne 44 est ramené par le ressort 450 vers sa position de fermeture de la vanne 44.

L'obturateur 47 de la vanne de commutation 46 ayant été ramené vers sa position de repos par le ressort 470, l'air sous pression présent dans la deuxième partie 70 de la chambre 54 du premier vérin 40 a été évacué successivement par une conduite 72, par la conduite 71, et par le silencieux 48.

La centrifugeuse 1 ne comprend aucun dispositif électrique. Cette caractéristique est particulièrement intéressante pour la centrifugation de produits susceptibles de libérer des substances explosives.

Par ailleurs, la combinaison des moyens pneumatiques 8 d'entraînement du rotor 6 et de l'unité 10 de purification de gaz soutiré de l'enceinte 5, dans laquelle la circulation de gaz soutiré est commandée par l'air sous pression entraînant la turbine 19, permet d'assurer simultanément un entraînement du rotor 6 et une filtration de l'atmosphère de l'enceinte 5. Ainsi, la centrifugeuse 1 est adaptée à la centrifugation de produits dangereux en limitant les risques d'émission de ces substances à l'extérieur de la centrifugeuse 1.

Il est à noter que l'utilisation du système d'injection Venturi 21, délivrant en sortie un débit de gaz plus important que celui alimentant l'injecteur 22, permet d'entraîner la turbine 19 et donc le rotor 6 à des vitesses relativement élevées.

En outre, la possibilité de décontaminer l'atmosphère de l'enceinte, limite encoré les risques dus à la centrifugation de tels produits.

L'utilisation d'une injection de gaz froid, en particulier obtenue à l'aide d'un tube de Ranque, permet un refroidissement satisfaisant de l'atmosphère de l'enceinte 5, avec un bon rendement et en limitant les émissions de chaleur à l'extérieur de l'enceinte 5. De plus, l'utilisation du tube de Ranque permet de limiter l'encombrement des moyens 11 de refroidissement de l'atmosphère de l'enceinte 5.

On constate aussi que l'utilisation d'une turbine 19 pour entraîner le rotor 6 permet de limiter les émissions de chaleur à l'extérieur de l'enceinte 5.

Selon une variante non représentée, l'unité 10 de purification de gaz comprend un dispositif de traitement chimique de gaz soutiré de l'enceinte 5, qui permet de neutraliser les substances dangereuses susceptibles d'être libérées par les produits à centrifuger.

La figure 6 illustre un mode de réalisation simplifié d'une centrifugeuse 1.

Dans ce mode de réalisation, pour lequel le dispositif de verrouillage pneumatique 16 n'a pas été représenté pour plus de clarté, la centrifugeuse ne comprend pas de tube de Ranque. L'entrée 66 de l'enceinte 5 est alors raccordée par une conduite 73 à la source 50 de gaz de décontamination qui peut également jouer le rôle de gaz de refroidissement.

Selon une variante non représentée, la conduite 73 est munie d'une vanne de commutation permettant de raccorder sélectivement l'entrée 66 de l'enceinte 5 à l'atmosphère extérieure ou à la source 50 de gaz de décontamination.

## Revendications

1. Centrifugeuse (1) comprenant une enceinte (5), un rotor (6) disposé dans celle-ci, et des moyens (8) d'entraînement en rotation du rotor, qui sont des moyens pneumatiques d'entraînement, **caractérisée en ce que** la centrifugeuse comprenant un circuit d'alimentation desdits moyens pneumatiques d'entraînement en gaz sous pression, lequel circuit d'alimentation est destiné à être raccordé à une source (49) de gaz sous pression, et **en ce que** la centrifugeuse comprend une unité (10) de purification de gaz, une entrée de cette unité étant raccordée à une sortie (64) de soutirage de gaz de l'enceinte (5), et une sortie de cette unité étant raccordée à un dispositif d'aspiration (21) commandé par le gaz sous pression alimentant les moyens pneumatiques (8) d'entraînement en rotation du rotor.

2. Centrifugeuse selon la revendication 1, **caractérisée en ce que** les moyens pneumatiques d'entraînement en rotation du rotor comprennent une turbine (19).

3. Centrifugeuse selon la revendication 1 ou 2, **caractérisée en ce que** ladite sortie de l'unité de purification est raccordée au circuit d'alimentation des moyens pneumatiques (8) d'entraînement en rotation du rotor en gaz sous pression.

4. Centrifugeuse selon la revendication 3, **caractérisée en ce que** le dispositif d'aspiration comprend un système d'injection Venturi (21) comportant un injecteur de fluide d'entraînement (22) destiné à être raccordé à ladite source (49) de gaz sous pression, une entrée (24) de fluide entraîné raccordée à ladite sortie de l'unité de purification (10), et une sortie (23) de fluide d'entraînement et de fluide entraîné raccordée aux moyens pneumatiques (8) d'entraînement du rotor.

5. Centrifugeuse selon l'une quelconque des revendications 1 à 4, **caractérisée en ce qu'**elle comprend des moyens (11) de refroidissement de l'atmosphère de l'enceinte.

6. Centrifugeuse selon la revendication 5, **caractérisée en ce que** les moyens de refroidissement de l'atmosphère de l'enceinte comprennent des moyens (11) d'introduction d'un gaz de refroidissement dans l'enceinte.

7. Centrifugeuse selon la revendication 6, **caractérisée en ce que** les moyens d'introduction d'un gaz de refroidissement dans l'enceinte comprennent une sortie (66) de gaz de refroidissement disposée sous le rotor pour diriger le gaz de refroidissement vers celui-ci.

8. Centrifugeuse selon la revendication 6 ou 7, **caractérisée en ce que** les moyens d'introduction d'un gaz de refroidissement comprennent un tube de Ranque (30) dont une sortie froide (33) est raccordée à une entrée (66) de l'enceinte.

9. Centrifugeuse selon la revendication 8, **caractérisée en ce qu'**une entrée (32) dudit tube de Ranque (30) est raccordée audit circuit d'alimentation en gaz sous pression.

10. Centrifugeuse selon l'une quelconque des revendications 1 à 9, **caractérisée en ce que** la centrifugeuse (1) comprend une source (50) de gaz de décontamination raccordée à une entrée (66) de l'enceinte (5).

11. Centrifugeuse selon l'une quelconque des revendications 1 à 10, **caractérisée en ce que** l'unité de purification comprend au moins un filtre (10).

12. Centrifugeuse selon l'une quelconque des revendications 1 à 11, **caractérisée en ce que** l'unité de purification (10) comprend au moins un dispositif de traitement chimique de gaz.

13. Centrifugeuse selon l'une quelconque des revendications 1 à 12, **caractérisée en ce que** l'enceinte est étanche.

14. Centrifugeuse selon l'une quelconque des revendications 1 à 13, **caractérisée en ce que** la centrifugeuse comprend un dispositif pneumatique (25) de freinage du rotor (6) raccordé audit circuit d'alimentation en gaz sous pression.

15. Centrifugeuse selon l'une quelconque des revendications 1 à 14, **caractérisée en ce que** le circuit d'alimentation en gaz sous pression comprend une vanne (57) temporisée.

16. Centrifugeuse selon l'une quelconque des revendications 1 à 15, **caractérisée en ce que** la centrifugeuse comprend une porte (4) mobile entre une position ouverte d'accès à l'intérieur de l'enceinte (5) et une position fermée, **en ce que** la centrifugeuse comprend en outre un dispositif pneumatique (16) de verrouillage de la porte dans sa position fermée, et **en ce que** le dispositif de verrouillage est raccordé au circuit d'alimentation en gaz sous pression.

17. Centrifugeuse selon la revendication 16, **caractérisée en ce que** le dispositif de verrouillage comprend un premier pêne (37) mobile entre une position de verrouillage et une position de déverrouillage de la porte (4), le premier pêne étant solidaire de la tige d'un premier vérin pneumatique (40) raccordé par l'intermédiaire d'au moins une conduite individuelle (52,69) audit circuit d'alimentation en gaz sous pression, et **en ce que** le dispositif de verrouillage (16) comprend une vanne (46) de commutation sélective de la ou des conduite(s) individuelle(s) au circuit d'alimentation en gaz sous pression.

18. Centrifugeuse selon la revendication 17, **caractérisée en ce que** le circuit d'alimentation comprend une vanne (44) de verrouillage automatique qui comporte elle-même un obturateur (45) mobile entre une position d'ouverture et une position de fermeture de la vanne de verrouillage automatique, **en ce qu'**une sortie de cette vanne de verrouillage (44) est raccordée à ladite vanne de commutation (46), **en ce que** ledit obturateur (45) de la vanne de verrouillage automatique est en position d'ouverture, lorsque la porte (4) de la centrifugeuse est en position fermée, et en position de fermeture, lorsque la porte (4) est en position ouverte, et **en ce que** ladite vanne de commutation (46), au repos, met en communication, ladite sortie de la vanne de verrouillage automatique (44) et le premier vérin (40), de sorte que le premier pêne (37) est poussé vers sa position de verrouillage.

19. Centrifugeuse selon la revendication 18, **caractérisée en ce que** la vanne de verrouillage automatique (44) est destinée à être raccordée en permanence à ladite source (49) de gaz sous pression.

20. Centrifugeuse selon la revendication 15 prise en combinaison avec la revendication 17 ou 18, **caractérisée en ce que** ladite vanne temporisée (57) est raccordée à une sortie de ladite vanne de verrouillage automatique (44).

21. Centrifugeuse selon la revendication 15 prise en combinaison avec l'une quelconque des revendications 17 à 20, **caractérisée en ce que** le dispositif de verrouillage (16) comprend un deuxième pêne (38), mobile entre une position de blocage du premier pêne (37) dans sa position de verrouillage et une position de libération du premier pêne, et **en ce que** le deuxième pêne (38) est solidaire de la tige d'un deuxième vérin pneumatique (41) raccordé en permanence à une sortie de ladite vanne temporisée (57).

## Claims

1. A centrifuge (1) comprising an enclosure (5), a rotor (6) disposed therein and means (8) for driving the rotor in rotation, said drive means being pneumatic drive means, **characterised in that** the centrifuge comprises a feed circuit for supplying said pneumatic drive means with pressurised gas, which feed circuit is designed to be connected to a source (49) of pressurised gas, and **in that** the centrifuge comprises a gas purification unit (10), an inlet of said unit being connected to an outlet (64) for drawing off gas from the enclosure (5), and an outlet of said unit being connected to an intake device (21) controlled by the pressurised gas supplying the pneumatic means (8) for driving the rotor in rotation.

2. A centrifuge according to claim 1, **characterised in that** the pneumatic means for driving the rotor in rotation comprise a turbine (19).

3. A centrifuge according to claim 1 or claim 2, **characterised in that** said outlet of the purification unit is connected to the feed circuit for supplying the pneumatic means (8) for driving the rotor in rotation with pressurised gas.

4. A centrifuge according to claim 3, **characterised in that** the intake device comprises a Venturi injection system (21) comprising a drive fluid injector (22) designed to be connected to said source (49) of pressurised gas, a driven fluid inlet (24) connected to said outlet of said purification unit (10), and a drive fluid and driven fluid outlet (23) connected to the pneumatic drive means (8) for the rotor.

5. A centrifuge according to any one of claims 1 to 4, **characterised in that** it comprises cooling means (11) for cooling the atmosphere in the enclosure.

6. A centrifuge according to claim 5, **characterised in that** the cooling means for cooling the atmosphere in the enclosure comprise means (11) for introducing a cooling gas into the enclosure.

7. A centrifuge according to claim 6, **characterised in that** the means for introducing a cooling gas into the enclosure comprise a cooling gas outlet (66) disposed under the rotor for directing the cooling gas theretowards.

8. A centrifuge according to claim 6 or claim 7, **characterised in that** the means for introducing a cooling gas comprise a Ranque tube (30), a cold outlet (33) of which is connected to an inlet (66) of the enclosure.

9. A centrifuge according to claim 8, **characterised in that** an inlet (32) of said Ranque tube (30) is connected to said pressurised gas feed circuit.

10. A centrifuge according to any one of claims 1 to 9, **characterised in that** the centrifuge (1) comprises a decontaminating gas source (50) connected to an inlet (66) of the enclosure (5).

11. A centrifuge according to any one of claims 1 to 10, **characterised in that** the purification unit comprises at least one filter (10).

12. A centrifuge according to any one of claims 1 to 11, **characterised in that** the purification unit (10) comprises at least one chemical gas treatment device.

13. A centrifuge according to any one of claims 1 to 12, **characterised in that** the enclosure is leakproof.

14. A centrifuge according to any one of claims 1 to 13, **characterised in that** the centrifuge comprises a pneumatic device (25) for braking the rotor (6) connected to said pressurised gas feed circuit.

15. A centrifuge according to any one of claims 1 to 14, **characterised in that** the pressurised gas feed circuit comprises a time-delay valve (57).

16. A centrifuge according to any one of claims 1 to 15, **characterised in that** the centrifuge comprises a door (4) movable between an open position allowing access to the inside of the enclosure (5) and a closed position, **in that** the centrifuge additionally comprises a pneumatic device (16) for locking the door in its closed position, and **in that** the locking device is connected to the pressurised gas feed circuit.

17. A centrifuge according to claim 16, **characterised in that** the locking device comprises a first bolt (37) movable between a locked position and an unlocked position of the door (4), the first bolt being integral with the rod of a first pneumatic jack (40) connected through the intermediary of at least one individual duct (52, 69) to said pressurised gas feed circuit, and **in that** the locking device (16) comprises a switching valve (46) for selectively switching the individual duct or ducts to the pressurised gas feed circuit.

18. A centrifuge according to claim 17, **characterised in that** the feed circuit comprises an automatic locking valve (44) which itself comprises a shut-off (45) movable between an open position and a closed position of the automatic locking valve, **in that** one outlet of said locking valve (44) is connected to said switching valve (46), **in that** said shut-off (45) of the automatic locking valve is in the open position when the door (4) of the centrifuge is in the closed position and in the closed position when the door (4) is in the open position, and **in that** said switching valve (46), when at rest, connects said outlet of the automatic locking valve (44) to the first jack (40), such that the first bolt (37) is pushed towards its locked position.

19. A centrifuge according to claim 18, **characterised in that** the automatic locking valve (44) is designed to be connected permanently to said source (49) of pressurised gas.

20. A centrifuge according to claim 15 in conjunction with claim 17 or claim 18, **characterised in that** said time-delay valve (57) is connected to an outlet of said automatic locking valve (44).

21. A centrifuge according to claim 15 in conjunction with any one of claims 17 to 20, **characterised in that** the locking device (16) comprises a second bolt (38) movable between a position in which the first bolt (37) is blocked in its locked position and a position in which the first bolt is released, and **in that** the second bolt (38) is integral with the rod of a second pneumatic jack (41) connected permanently to an outlet of said time-delay valve (57).

## Patentansprüche

1. Zentrifuge (1) mit einer Umhüllung (5), einem in dieser angeordneten Rotor (6), Antriebsmitteln (8) für den Drehantrieb des Rotors, bei denen es sich um pneumatische Antriebsmittel handelt, **dadurch gekennzeichnet, daß** die Zentrifuge einen Speisekreis zur Versorgung der genannten pneumatischen Antriebsmittel mit Druckgas aufweist, welcher Speisekreis dazu bestimmt ist, an eine Quelle (49) für Druckgas angeschlossen zu werden, und daß die Zentrifuge eine Einheit (10) zur Gasreinigung aufweist, wobei ein Einlaß dieser Einheit an einen Auslaß (64) zum Abziehen von Gas aus der Umhüllung (5) angeschlossen ist und ein Auslaß dieser Einheit an eine Ansaugeinrichtung (21) angeschlossen ist, die durch das Druckgas gesteuert ist, das die pneumatischen Antriebsmittel (8) für den Drehantrieb des Rotors speist.

2. Zentrifuge nach Anspruch 1, **dadurch gekennzeichnet, daß** die pneumatischen Antriebsmittel für den Drehantrieb des Rotors eine Turbine (19) aufweisen.

3. Zentrifuge nach Anspruch 1 oder 2, **dadurch gekennzeichnet, daß** der Auslaß der Reinigungseinheit an den Speisekreis zur Druckgasversorgung der pneumatischen Antriebsmittel für den Drehantrieb des Rotors angeschlossen ist.

4. Zentrifuge nach Anspruch 3, **dadurch gekennzeichnet, daß** die Ansaugeinrichtung ein Venturi-Injektionssystem (21) aufweist, mit einem Injektor (22) für Treibfluid, der dazu bestimmt ist, an die genannte Druckgasquelle (49) angeschlossen zu werden, einem Einlaß (24) für angesaugtes Fluid, der an den genannten Auslaß der Reinigungseinheit (10) angeschlossen ist, und einem Auslaß (23) für Treibfluid und angesaugtes Fluid, der an die pneumatischen Antriebsmittel (8) für den Rotor angeschlossen ist.

5. Zentrifuge nach einem der Ansprüche 1 bis 4, **dadurch gekennzeichnet, daß** sie eine Einrichtung (11) zur Kühlung der Atmosphäre der Umhüllung aufweist.

6. Zentrifuge nach Anspruch 5, **dadurch gekennzeichnet, daß** die Kühleinrichtung für die Atmosphäre der Umhüllung Mittel (11) zur Einleitung von Kühlgas in die Umhüllung aufweist.

7. Zentrifuge nach Anspruch 6, **dadurch gekennzeichnet, daß** die Mittel zur Einleitung von Kühlgas in die Umhüllung einen Auslaß (66) für Kühlgas umfassen, der unter dem Rotor angeordnet ist, um das Kühlgas auf diesen zu leiten.

8. Zentrifuge nach Anspruch 6 oder 7, **dadurch gekennzeichnet, daß** die Mittel zur Einleitung von Kühlgas ein Ranque-Rohr (30) aufweisen, dessen Kaltgas-Auslaß (33) an einen Einlaß (66) der Umhüllung angeschlossen ist.

9. Zentrifuge nach Anspruch 8, **dadurch gekennzeichnet, daß** ein Einlaß (32) des Ranque-Rohres (30) an den genannten Speisekreis für das Druckgas angeschlossen ist.

10. Zentrifuge nach einem der Ansprüche 1 bis 9, **dadurch gekennzeichnet, daß** die Zentrifuge (1) eine Quelle (50) für Reinigungsgas aufweist, die an einen Einlaß (66) der Umhüllung (5) angeschlossen ist.

11. Zentrifuge nach einem der Ansprüche 1 bis 10, **dadurch gekennzeichnet, daß** die Reinigungseinheit wenigstens einen Filter (10) aufweist.

12. Zentrifuge nach einem der Ansprüche 1 bis 11, **dadurch gekennzeichnet, daß** die Reinigungseinheit (10) wenigstens eine Einrichtung zur chemischen Behandlung von Gasen aufweist.

13. Zentrifuge nach einem der Ansprüche 1 bis 12, **dadurch gekennzeichnet, daß** die Umhüllung dicht ist.

14. Zentrifuge nach einem der Ansprüche 1 bis 13, **dadurch gekennzeichnet, daß** die Zentrifuge eine pneumatische Bremseinrichtung (25) für den Rotor (6) aufweist, die an den genannten Speisekreis für das Druckgas angeschlossen ist.

15. Zentrifuge nach einem der Ansprüche 1 bis 14, **dadurch gekennzeichnet, daß** der Speisekreis für das Druckgas ein zeitgesteuertes Ventil (57) aufweist.

16. Zentrifuge nach einem der Ansprüche 1 bis 15, **dadurch gekennzeichnet, daß** die Zentrifuge eine Tür (4) aufweist, die zwischen einer geöffneten Stellung für den Zugang zum Inneren der Umhüllung (5) und einer geschlossenen Stellung bewegbar ist, daß die Zentrifuge außerdem eine pneumatische Einrichtung (16) zur Verriegelung der Tür in ihrer geschlossenen Stellung aufweist und daß die Verriegelungseinrichtung an den Speisekreis für das Druckgas angeschlossen ist.

17. Zentrifuge nach Anspruch 16, **dadurch gekennzeichnet, daß** die Verriegelungseinrichtung einen ersten Riegel (37) aufweist, der zwischen einer Verriegelungsstellung und einer Entriegelungsstellung für die Tür (4) bewegbar ist und mit der Kolbenstange eines ersten Pneumatikzylinders (40) verbunden ist, der über wenigstens eine eigene Leitung (52, 69) mit dem genannten Speisekreis für das Druckgas verbunden ist, und daß die Verriegelungseinrichtung (16) ein Ventil (46) zum wahlweisen Umschalten des Anschlusses der eigenen Leitung(en) an den Speisekreis für Druckgas aufweist.

18. Zentrifuge nach Anspruch 17, **dadurch gekennzeichnet, daß** der Speisekreis ein automatisches Verriegelungsventil (44) aufweist, das seinerseits ein Ventilglied (45) aufweist, das zwischen einer Öffnungsstellung und einer Schließstellung für das automatische Verriegelungsventil beweglich ist, und daß ein Auslaß dieses Verriegelungsventils (44) an das genannte Umschaltventil (46) angeschlossen ist, das das Ventilglied (45) des automatischen Verriegelungsventils sich in der Öffnungsstellung befindet, wenn die Tür (4) der Zentrifuge geschlossen ist, und in der Schließstellung, wenn die Tür (4) offen ist, und daß das genannte Umschaltventil (46) in der Ruhestellung den Auslaß des automatischen Verriegelungsventils (44) so mit dem ersten Zylinder (40) verbindet, daß der erste Riegel (37) in seine Verriegelungsstellung gedrückt wird.

19. Zentrifuge nach Anspruch 18, **dadurch gekennzeichnet, daß** das automatische Verriegelungsventil (44) dazu bestimmt ist, dauernd an die Quelle (49) für Druckgas angeschlossen zu werden.

20. Zentrifuge nach Anspruch 15 in Kombination mit Anspruch 17 oder 18, **dadurch gekennzeichnet, daß** das zeitgesteuerte Ventil (57) an einen Auslaß des automatischen Verriegelungsventils (44) angeschlossen ist.

21. Zentrifuge nach Anspruch 15 in Kombination mit einem der Ansprüche 17 bis 20, **dadurch gekennzeichnet, daß** die Verriegelungseinrichtung (16) einen zweiten Riegel (38) aufweist, der zwischen einer Verriegelungsposition zur Verriegelung des ersten Riegels (37) in seiner Verriegelungsstellung und einer Freigabeposition für den ersten Riegel beweglich, und daß der zweite Riegel (38) mit der Kolbenstange eines zweiten Pneumatikzylinders (41) verbunden ist, der dauernd an einen Auslaß des genannten zeitgesteuerten Ventils (57) angeschlossen ist.
